# FASCICULE DE BREVET EUROPEEN

(11) **EP 2 135 807 B1**
(45) Date de publication et mention de la délivrance du brevet: **08.08.2012**
(21) Numéro de dépôt: 09360035.1
(22) Date de dépôt: 17.06.2009
(51) Int. Cl.: B65B 11/02, B65B 67/08

(54) **Dérouleur manuel de film étirable ou pré-étirable**
Handgerät zum Anlegen von Dehnfolie
Manual stretch or pre-stretch film wrapping device

(30) Priorité: 17.06.2008 FR 0853991
(43) Date de publication de la demande: 23.12.2009
(73) Titulaire: Foucart, Serge, 67120 Molsheim (FR)
(72) Inventeur: Foucart, Serge, 67120 Molsheim (FR)
(74) Mandataire: Rhein, Alain

(56) Documents cités:
- EP-A- 1 241 101
- FR-A- 2 620 115
- GB-A- 2 192 611
- US-A1- 2007 079 578
- US-B1- 7 357 349

## Description

La présente invention a pour objet un dérouleur manuel de film étirable ou pré-étirable utilisé dans des opérations de banderolage.

Le banderolage est, de manière connue, une opération d'emballage qui consiste à envelopper un ou plusieurs objets au moyen d'un film étirable ou pré-étirable se présentant sous forme d'une bande conditionnée en rouleau, et qui est enroulée en spirale autour desdits objets.

On distingue le banderolage mécanique qui consiste à utiliser une machine comprenant des moyens permettant de faire tourner les objets à emballer devant des moyens de distribution de film étirable, et le banderolage manuel qui consiste à utiliser un dérouleur que l'on tient à la main et que l'on déplace sur le pourtour du ou des objets à emballer.

Un dérouleur manuel comprend essentiellement une base depuis laquelle s'étendent d'une part un moyeu destiné à recevoir un rouleau de film étirable ou pré-étirable et sur lequel ce dernier peut tourillonner librement et dont l'extrémité libre est munie d'une poignée, et d'autre part, sensiblement parallèlement audit moyeu, une barre ou analogue constituant une poignée latérale. Le moyeu est généralement équipé d'un système de frein qui permet de contrôler la rotation du rouleau sur le moyeu et par conséquent de régler la tension du film lors de l'opération de banderolage. De tels dérouleurs manuels sont par exemple décrits dans les documents US 4 102 513 et FR 2 620 115.

En pratique un dérouleur est utilisé de la manière suivante, le rouleau de film étirable ou pré-étirable est enfilé sur le moyeu, le système de frein est réglé, l'extrémité libre du film étirable ou pré-étirable est bloquée sur le ou les objets à emballer, à la base de ceux-ci, et l'opérateur saisit les deux poignées, une dans chaque main, et tire pour dérouler le film en tournant autour du ou desdits objets, en spirale du bas vers le haut, jusqu'au total recouvrement de ceux-ci.

Ces dérouleurs existants présentent un inconvénient, notamment en ce qui concerne l'inconfort lors de la réalisation des premières spires, et des dernières lorsque le ou les objets présentent une grande hauteur.

Dans le cas des premières spires, l'opérateur doit se baisser pour maintenir le rouleau sensiblement à la verticale, ce qui peut générer des traumatismes au niveau du dos. Pour éviter de se baisser, l'opérateur peut toutefois tenir le dérouleur uniquement par la poignée en extrémité du moyeu, avec pour inconvénient de devoir fournir plus d'effort pour en maintenir la verticalité. En effet la position de main étant imposée, l'opérateur ne peut trouver l'équilibre qu'au travers de mouvements du poignet pour corriger la position du dérouleur qui est en porte-à-faux, ce qui peut générer des traumatismes de l'avant-bras.

Dans le cas des dernières spires en hauteur, l'opérateur ne peut également tenir le dérouleur que d'une main, et donc par la poignée latérale, là encore il doit fournir un effort particulier pour trouver l'équilibre, avec les mêmes risques de traumatismes.

Cet inconfort d'utilisation a engendré une manière d'utiliser ces dérouleurs, qui elle-même présente un important inconvénient. En effet, à l'usage il a été constaté que les efforts à fournir, notamment au niveau des avant-bras, pouvaient être moins importants si l'opérateur déroulait le film autour du ou des objets à emballer en marchant en arrière, comme cela est illustré dans les documents US 4 102 513 et FR 2 620 115 précités. Cette manière de faire reste cependant peu pratique, notamment en ce qu'elle peut être la cause d'accidents puisque l'opérateur ne peut pas voir d'éventuels obstacles.

Les dérouleurs manuels connus à ce jour n'ont pas été conçus expressément pour être utilisés de cette manière, ce sont les utilisateurs qui à l'usage ont préféré les utilisés ainsi, le confort de la manipulation prenant le pas sur celui du déplacement.

La présente invention a pour but de proposer un dérouleur manuel de film étirable utilisé dans des opérations de banderolage, permettant de remédier aux divers inconvénients précités, notamment en ce que ses caractéristiques font qu'il peut être utilisé aussi bien en marchant en avant qu'en marchant arrière.

Le dérouleur manuel de film étirable ou pré-étirable utilisé dans des opérations de banderolage selon l'invention, comprend d'une part un moyeu destiné à recevoir un rouleau de film étirable ou pré-étirable et sur lequel ce dernier peut tourillonner librement, et dont l'extrémité libre est munie d'une poignée; et d'autre part, s'étendant sensiblement parallèlement audit moyeu, une barre ou analogue constituant une poignée latérale, et il se caractérise essentiellement en ce que ladite barre ou analogue qui constitue une poignée latérale se présente sous la forme d'un tube de section constante, qui s'étend sur toute la hauteur dudit moyeu, et qui comprend trois parties, une partie intermédiaire et deux parties extrêmes, ladite partie intermédiaire est rectiligne et s'étend parallèlement audit moyeu, l'une desdites parties extrêmes est courbe et relie ladite partie rectiligne audit moyeu du côté opposé celui comportant la poignée, tandis que l'autre partie extrême est libre, également courbe, cintrée en direction dudit moyeu.

La poignée du dérouleur selon l'invention présente de nombreux avantages, d'une part elle s'étend sur toute la longueur du dérouleur, elle peut donc être saisie sur toute la hauteur, et d'autre part la courbure de ses parties extrêmes autorise des prises selon des orientations très variées, en sorte de permettre à l'opérateur, lorsqu'il tient le dérouleur d'une main pour emballer la base ou la partie haute du ou des objets à emballer, de trouver sans difficulté la prise correspondant au point d'équilibre en sorte de pouvoir tirer ou pousser le dérouleur dans l'axe adéquat, ce qui permet de limiter les efforts de correction d'orientation à fournir.

Puisque la manipulation du dérouleur selon l'invention est aussi aisée en marche avant qu'en marche arrière, l'opérateur préfère naturellement se déplacer en marche avant.

Selon une caractéristique additionnelle du dérouleur selon l'invention, les parties extrêmes courbes de la poignée sont en forme de quart de cercle.

La forme en quart de cercle des parties extrêmes permet de trouver plus aisément le point d'équilibre.

Selon une autre caractéristique additionnelle du dérouleur selon l'invention, le moyeu est équipé d'un système de frein permettant de contrôler la rotation du rouleau.

Selon une autre caractéristique additionnelle du dérouleur selon l'invention, le système de frein comprend deux brides aptes à permettre l'enserrement du rouleau, et qui comprennent d'une part un plateau solidaire fixement du moyeu, contre lequel vient prendre appui une extrémité du rouleau, et d'autre part un disque enfilé sur ledit moyeu et venant prendre appui sur l'autre extrémité dudit rouleau sous l'action d'un moyen de serrage.

Selon une autre caractéristique additionnelle du dérouleur selon l'invention, un disque interchangeable en matériau à faible coefficient de friction est intercalé entre le plateau et l'extrémité du rouleau.

Selon une autre caractéristique additionnelle du dérouleur selon l'invention, un moyen de roulement est intercalé entre le disque et le moyen de serrage.

Selon une autre caractéristique additionnelle du dérouleur selon l'invention, il comporte des moyens de centrage du rouleau sur le moyeu.

Selon une autre caractéristique additionnelle du dérouleur selon l'invention, le moyeu est de longueur variable, il est à cet effet constitué d'un tube solidaire par une extrémité d'une partie extrême courbe de la poignée, tandis que son autre extrémité est taraudée et accueille une tige filetée.

Selon une autre caractéristique additionnelle du dérouleur selon l'invention, il comporte une embase solidaire, directement ou indirectement, de la partie extrême courbe de poignée à laquelle est solidarisé le moyeu, et qui présente une face d'appui perpendiculaire à l'axe dudit moyeu.

Les avantages et les caractéristiques du dérouleur selon l'invention, ressortiront plus clairement de la description qui suit et qui se rapporte au dessin annexé, lequel en représente un mode de réalisation non limitatif.

Dans le dessin annexé :
- la figure 1 représente une vue schématique en perspective d'un dérouleur manuel selon l'invention.
- la figure 2 représente une vue schématique en perspective et en éclaté du même dérouleur.
- la figure 3 représente une vue schématique en perspective d'une partie du même dérouleur.

En référence à ces figures on peut voir un dérouleur 1 de film étirable ou pré-étirable selon l'invention.

Ce dérouleur 1 comprend un moyeu 2 sur lequel est enfilé un rouleau 3 de film étirable ou pré-étirable 30, et une poignée latérale 4 reliée au moyeu 2.

Selon l'invention, la poignée 4 est un tube de section ronde, et qui comprend trois parties, une partie intermédiaire 40 et deux parties extrêmes 41 et 42. La partie intermédiaire 40 est rectiligne et s'étend parallèlement au moyeu 2, tandis que la partie extrême 41 est cintrée à angle droit et constitue le lien avec le moyeu 2, et que la partie extrême 42 est courbe, cintrée en direction de l'axe du moyeu 2.

La poignée 4 s'étend ainsi sur toute la longueur du rouleau 3, et peut être saisie aussi bien part la partie intermédiaire 40 que par l'une ou l'autre des parties extrêmes 41 et 42.

La courbure des parties extrêmes 41 et 42 de la permet à l'opérateur, lorsqu'il tient le dérouleur d'une seule main, de trouver la position qui assure le meilleur équilibre et est donc la plus confortable pour réaliser l'enveloppement.

On notera de plus que l'opérateur peut également tenir le dérouleur 1 d'une seule main par la partie rectiligne 40 de la poignée 4.

Les parties extrêmes 41 et 42 de la poignée 4 présentent, non limitativement, une courbure de rayon constant, ce qui permet à l'opérateur de trouver plus aisément le point d'équilibre.

En référence plus précisément à la figure 2, on peut voir que le moyeu 2 est constitué de l'assemblage de plusieurs éléments, d'une part tube 20 dont une extrémité 21 traverse perpendiculairement la partie extrême 41 de la poignée 4, et y est solidarisée, tandis que l'autre extrémité 22 est équipée d'une douille taraudée 23; et d'autre part une tige filetée 24 destinée à être vissée dans la douille taraudée 23, et dont l'extrémité libre 25 accueille par vissage une poignée 26.

Le moyeu 2 est associé à un système de frein 5, qui comprend deux brides 50 et 51, destinées à enserrer le rouleau 3 enfilé sur le moyeu 2.

Ainsi, la bride 50 comprend d'une part un plateau 52 en forme de disque, solidaire fixement de la partie extrême 41 de la poignée 4, et d'autre part un disque 53 fait d'un matériau à faible coefficient de friction, destiné à s'intercaler entre le plateau 52 et l'extrémité du rouleau 3.

La bride 51 se présente sous la forme d'un disque comprenant une découpe radiale 54, d'une largeur supérieure au diamètre de la tige filetée 24, et qui joint le bord 55 de la bride au trou central 56 de celle-ci. Cette caractéristique permet une mise en place latérale de la bride 51 sur le moyeu 2, et autorise un remplacement du rouleau 3 plus aisé et plus rapide.

La bride 51 comporte sur sa face supérieure un évidement 57 apte à accueillir un roulement 7 enserré entre deux rondelles 70, et s'intercalant entre la bride 51 et la poignée 26.

On notera que l'ensemble est complété par des moyens de centrage du rouleau 3 sur le moyeu 2, qui consistent d'une part en une rondelle 58 enfilée sur le moyeu 2 et venant sur le disque 53, et en des surépaisseurs 59, en forme de disques concentriques, qui font saillie de la face inférieure de la bride 51.

Comme on peut le voir de manière plus précise sur le figure 3 qui représente la bride 51 retournée, les surépaisseurs 59 sont de diamètres différents, en rapport avec le diamètre interne du rouleau 3. De la même manière, la rondelle 58 est interchangeable en sorte de pouvoir pour être adaptée à ce diamètre interne.

Le vissage de la tige filetée 24 dans la douille taraudée 23 permet d'une part d'adapter la longueur du moyeu 2 à celle du rouleau 3, et d'autre part de réaliser le bridage à la pression voulue du rouleau 3 entre les brides 50 et 51, le serrage étant assuré par vissage de la poignée 26 contre la bride 51, le roulement 7 empêchant les risques de desserrage intempestif.

Le dérouleur 1 selon l'invention comporte de plus une embase 6, solidaire de l'extrémité 21 du tube 20, et qui permet de poser le dérouleur dans une position verticale.

## Revendications

1. Dérouleur manuel de film étirable ou pré-étirable utilisé dans des opérations de banderolage, comprenant d'une part un moyeu (2) destiné à recevoir un rouleau (3) de film étirable ou pré-étirable (30) et sur lequel ce dernier peut tourillonner librement, et dont l'extrémité libre est munie d'une poignée (26); et d'autre part, s'étendant sensiblement parallèlement audit moyeu (2) une barre ou analogue constituant une poignée latérale (4), **caractérisé en ce que** ladite barre ou analogue qui constitue une poignée latérale (4) se présente sous la forme d'un tube de section constante, qui s'étend sur toute la hauteur dudit moyeu (2), et qui comprend trois parties, une partie intermédiaire (40) et deux parties extrêmes (41, 42), ladite partie intermédiaire (40) est rectiligne et s'étend parallèlement audit moyeu (2), l'une (41) desdites parties extrêmes est courbe et relie ladite partie rectiligne (40) audit moyeu (2) du côté opposé celui comportant la poignée (26), tandis que l'autre partie extrême (42) est libre, également courbe, cintrée en direction dudit moyeu (2).

2. Dérouleur manuel selon la revendication 1, **caractérisé en ce que** les parties extrêmes courbes (41, 42) de la poignée (4) sont en forme de quart de cercle.

3. Dérouleur manuel selon la revendication 1 ou la revendication 2, **caractérisé en ce que** le moyeu (2) est équipé d'un système de frein (5) permettant de contrôler la rotation du rouleau (3).

4. Dérouleur manuel selon la revendication 3, **caractérisé en ce que** le système de frein (5) comprend deux brides (50, 51) aptes à permettre l'enserrement du rouleau (3), et qui comprennent d'une part un plateau (50) solidaire fixement du moyeu (2), contre lequel vient prendre appui une extrémité dudit rouleau (3), et d'autre part un disque (51) enfilé sur ledit moyeu (2) et venant prendre appui sur l'autre extrémité dudit rouleau (3) sous l'action d'un moyen de serrage (26).

5. Dérouleur manuel selon la revendication 4, **caractérisé en ce qu'**un disque interchangeable (53) en matériau à faible coefficient de friction est intercalé entre le plateau (50) et l'extrémité du rouleau (3).

6. Dérouleur manuel selon la revendication 4 ou la revendication 5, **caractérisé en ce qu'**un moyen de roulement (7) est intercalé entre le disque (51) et le moyen de serrage (26).

7. Dérouleur manuel selon l'une quelconque des revendications précédentes, **caractérisé en ce qu'**il comporte des moyens (58, 59) de centrage du rouleau (3) sur le moyeu (2).

8. Dérouleur manuel selon l'une quelconque des revendications précédentes, **caractérisé en ce que** le moyeu (2) est de longueur variable, il est à cet effet constitué d'un tube (20) solidaire par une extrémité (21) d'une partie extrême courbe (41) de la poignée (4), tandis que son autre extrémité (22) est taraudée (23) et accueille une tige filetée (24).

9. Dérouleur manuel selon l'une quelconque des revendications précédentes, **caractérisé en ce qu'**il comporte une embase (6) solidaire, directement ou indirectement, de la partie extrême courbe (41) de poignée (4) à laquelle est solidarisé le moyeu (2), et qui présente une face d'appui perpendiculaire à l'axe dudit moyeu (2).

## Claims

1. Manual stretch or pre-stretch film wrapping device used for wrapping operations, comprising, on the one hand, a hub (2) for receiving a roll (3) of film (30) and on which the latter can freely rotate, and the free end of which is provided with a handle (26); and on the other hand, extending substantially parallel to said hub (2), a bar or the like, which forms a side handle (4), wherein said bar or the like forming a side handle (4) is in the form of a tube with a constant cross-section, which extends over the entire height of said hub (2) and which comprises three portions, an intermediate portion (40) and two extreme portions (41, 42), said intermediate portion (40) is straight and extends parallel to said hub (2), one (41) of said extreme portions is curved and connects said straight portion (40) to said hub (2) on the side opposite the one comprising the handle (26), while the other extreme portion (42) is free, also curved, bent towards said hub (2).

2. Manual wrapping device according to claim 1, wherein the curved extreme portions (41, 42) of the handle (4) are in the form of a quarter of circle.

3. Manual wrapping device according to claim 1 or claim 2, wherein the hub (2) is equipped with a brake system (5) permitting to control the rotation of the roll (3).

4. Manual wrapping device according to claim 3, wherein the brake system (5) comprises two flanges (50, 51) capable of permitting to embrace the roll (3), and which comprise, on the one hand, a plate (50) firmly integral with the hub (2), against which one end of said roll (3) rests and, on the other hand, a disc (51) inserted onto said hub (2) and resting on the other end of said roll (3) under the action of a tightening means (26).

5. Manual wrapping device according to claim 4, wherein an interchangeable disc (53) of material with low friction coefficient is intercalated between the plate (50) and the end of the roll (3).

6. Manual wrapping device according to claim 4 or claim 5, wherein a rolling means (7) is intercalated between the disc (51) and the tightening means (26).

7. Manual wrapping device according to any one of the preceding claims, wherein it comprises means (58, 59) for centring the roll (3) on the hub (2).

8. Manual wrapping device according to any one of the preceding claims, wherein the hub (2) is of a variable length, to this end it is formed of a tube (20) integral, at one end (21), with a curved extreme portion (41) of the handle (4) while its other end (22) is threaded (23) and receives a threaded rod (24).

9. Manual wrapping device according to any one of the preceding claims, wherein it includes a base (6) directly or indirectly made integral with the curved end portion (41) of the handle (4), which the hub (2) is made integral with and which has a resting face perpendicular to the axis of said hub (2).

## Patentansprüche

1. Handbetätigtes Abrollgerät zum Anlegen von einer gestreckten oder vorgestreckten Dehnfolie, das bei Arbeitsvorgängen zum Umwickeln Verwendung findet, umfassend, einerseits, einen Wickelkern (2), der vorgesehen ist, um eine Rolle (3) mit gestreckter oder vorgestreckter Dehnfolie (30) aufzunehmen, und auf welchem diese letztere frei drehbar lagern kann, und dessen freies Ende mit einem Griff (26) vorgesehen ist; und umfassend, andererseits, eine einen seitlichen Griff (4) bildende Stange oder dergleichen, die sich im Wesentlichen parallel zu dem besagten Wickelkern (2) erstreckt , **dadurch gekennzeichnet, dass** die besagte Stange oder dergleichen, die einen seitlichen Griff (4) bildet, als ein Rohr mit einem konstanten Querschnitt ausgestaltet ist, welches sich auf der ganzen Höhe des besagten Wickelkerns (2) erstreckt, und welches drei Abschnittbereiche umfasst: einen Zwischenabschnitt (40) und zwei Endabschnitte (41, 42), wobei der besagte Zwischenabschnitt (40) geradlinig ist und sich parallel zu dem besagten Wickelkern (2) erstreckt, wobei der eine von den besagten Endabschnitten (41) gekrümmt ist und auf der Seite, die jener entgegengesetzt ist, die den Griff (26) umfasst, den besagten geradlinigen Abschnitt (40) mit dem besagten Wickelkern (2) verbindet, während der andere Endabschnitt (42) frei und ebenfalls gebogen ist, gekrümmt in Richtung zu dem besagten Wickelkern (2).

2. Handbetätigtes Abrollgerät nach Anspruch 1, **dadurch gekennzeichnet, dass** die gekrümmten Endabschnitte (41, 42) des Griffs (4) viertelkreisförmig sind.

3. Handbetätigtes Abrollgerät nach Anspruch 1 oder Anspruch 2, **dadurch gekennzeichnet, dass** der Wickelkern (2) mit einem Bremssystem (5) ausgestattet ist, das es erlaubt, die Drehung der Rolle (3) zu kontrollieren.

4. Handbetätigtes Abrollgerät nach Anspruch 3, **dadurch gekennzeichnet, dass** das Bremssystem (5) zwei Spannflansche (50, 51) umfasst, die geeignet sind, um das Einklemmen der Rolle (3) zu erlauben, und die, einerseits , ein e Planscheibe (50), welche mit dem Wickelkern (2) fest verbunden ist, gegen welche ein Endbereich der besagten Rolle (3) abstützt , und, andererseits, eine Scheibe (51), welche auf dem besagten Wickelkern (2) aufgesteckt ist und unter der Wirkung eines Spannmittels (26) am anderen Ende der besagten Rolle (3) abstützt, umfassen.

5. Handbetätigtes Abrollgerät nach Anspruch 4, **dadurch gekennzeichnet, dass** eine auswechselbare Scheibe (53) aus einem Werkstoff mit geringem Reibungskoeffizient zwischen der Planscheibe (50) und dem Endbereich der Rolle (3) eingefügt ist.

6. Handbetätigtes Abrollgerät nach Anspruch 4 oder Anspruch 5, **dadurch gekennzeichnet, dass** ein Rollmittel (7) zwischen der Scheibe (51) und dem Spannmittel (26) eingefügt ist.

7. Handbetätigtes Abrollgerät nach irgendeinem der vorgehenden Ansprüche, **dadurch gekennzeichnet, dass** es Mittel (58, 59) zum Zentrieren der Rolle (3) auf dem Wickelkern (2) umfasst.

8. Handbetätigtes Abrollgerät nach irgendeinem der vorgehenden Ansprüche, **dadurch gekennzeichnet, dass** der Wickelkern (2) eine variable Länge hat, wobei er zu diesem Zweck durch ein Rohr (20) gebildet ist, das durch eine Endbereich (21) mit dem einen gekrümmten Endabschnitt (41) des Griffs (4) fest verbunden ist, während sein anderer End bereich (22) mit Innengewinde (23) versehen ist und einen Gewindestift (24) aufnimmt.

9. Handbetätigtes Abrollgerät nach irgendeinem der vorgehenden Ansprüche, **dadurch gekennzeichnet, dass** e s ein e Halterung (6) umfasst, die unmittelbar oder mittelbar mit dem gekrümmten Endabschnitt (41) des Griffs (4) fest verbunden ist, mit welchem der Wickelkern (2) fest verbunden ist, und die eine zu der Achse des Wickelkerns (2) senkrechte Auflagefläche aufweist.
